# EUROPÄISCHE PATENTSCHRIFT

(11) **EP 3 263 787 B1**
(45) Veröffentlichungstag und Bekanntmachung des Hinweises auf die Patenterteilung: **19.05.2021**
(21) Anmeldenummer: 17173407.2
(22) Anmeldetag: 30.05.2017
(51) Int. Cl.: E04B 1/04, E01C 5/06, E02D 27/01, E04B 1/21, E04G 15/04, E04B 5/04, E04G 21/14

(54) **FERTIGBETONBAUTEIL, INSBESONDERE FERTIGBETONPLATTE, TRANSPORTANKER FÜR EIN SOLCHES FERTIGBETONBAUTEIL**
PRE-CAST CONCRETE COMPONENT, IN PARTICULAR PRE-CAST CONCRETE PANEL, TRANSPORTATION ANCHOR FOR SUCH A CONCRETE COMPONENT
ÉLÉMENT STRUCTURAL EN BÉTON PRÉFABRIQUÉ, EN PARTICULIER PLAQUE EN BÉTON PRÉFABRIQUÉ, ANCRAGE DE TRANSPORT POUR UN TEL ÉLÉMENT EN BÉTON

(30) Priorität: 29.06.2016 DE 102016111921
(43) Veröffentlichungstag der Anmeldung: 03.01.2018
(73) Patentinhaber: BTE Stelcon GmbH, 76726 Germersheim (DE)
(72) Erfinder: Kispert, Michael, 76768 Berg (DE)
(74) Vertreter: Rohmann, Michael

(56) Entgegenhaltungen:
- WO-A1-2017/034162
- JP-A- H1 181 207
- JP-A- H09 100 503
- KR-A- 20150 057 581
- KR-A- 20160 111 753

## Beschreibung

### Beschreibung:

Die Erfindung betrifft ein Fertigbetonbauteil, insbesondere eine Fertigbetonplatte - mit zumindest einem in das Bauteil einbetonierten Transportanker, wobei das Bauteil mittels des Transportankers an einer Transportvorrichtung fixierbar ist. Die Erfindung betrifft weiterhin einen Transportanker zum Einbetonieren in ein Fertigbetonteil.
- Die erfindungsgemäßen Fertigbetonbauteile bzw. Fertigbetonplatten eignen sich insbesondere für einen befahrbaren Untergrund, beispielsweise für eine befahrbare Straße, ein befahrbares Parkdeck oder dergleichen. - Bei größeren Fertigbetonbauteilen ist der Transport zum Einbauort bzw. zum Montageort eine relevante Aufgabe. Dazu können unter anderem in die Fertigbetonbauteile integrierte Transportanker dienen, die große Lasten aufnehmen können. Diese Transportanker können an einer Transportvorrichtung - beispielsweise an einem Kran oder dergleichen - fixiert werden.

Fertigbetonbauteile bzw. Fertigbetonplatten der vorstehend beschriebenen Art sind aus der Praxis grundsätzlich in unterschiedlichen Ausführungsformen bekannt. Bei vielen bekannten Bauteilen bzw. Platten lässt beim Montieren bzw. Verlegen oftmals die Präzision der Höhenjustierung zu wünschen übrig. Wenn andererseits bei bekannten Bauteilen eine genaue Höhenjustierung erzielt wird, ist dies in der Regel mit erheblichem Aufwand verbunden. So ist es beispielsweise bekannt verhältnismäßig aufwendige und kompliziert zu handhabende Justierungseinrichtungen einzusetzen. - Bei der Montage bzw. beim Verlegen der bekannten Bauteile/Platten wird in der Regel zwischen der Unterseite des Bauteils und dem Montage-Untergrund für das Bauteil ein Füllmaterial bzw. Verpressmaterial eingefüllt. Auch dieses Einfüllen des Füllmaterials/Verpressmaterials ist bei den bekannten Lösungen aufwendig und schwierig und/oder die Verfüllung des Hohlraumes erfolgt nicht mit der gewünschten Vollständigkeit. Insoweit sind die bekannten Maßnahmen verbesserungsfähig

KR-2015-0057581-A offenbart ein Fertigbetonbauteil, insbesondere eine Fertigbetonplatte, nach dem Oberbegriff des Anspruchs 1.

Dementsprechend liegt der Erfindung das technische Problem zugrunde, ein Fertigbetonbauteil bzw. eine Fertigbetonplatte der eingangs genannten Art anzugeben, das/die zunächst einfach an einer Transportvorrichtung fixierbar und problemlos mit der Transportvorrichtung transportierbar ist und das/die zusätzlich sowohl eine präzise und einfache Höhenjustierung erlaubt sowie zum anderen ein einfaches und vollständiges Einfüllen eines Füllmaterials bzw. Verpressmaterials erlaubt.

Zur Lösung dieses technischen Problems lehrt die Erfindung ein Fertigbetonbauteil, insbesondere eine Fertigbetonplatte, nach Anspruch 1.

Der Erfindung liegt die Erkenntnis zugrunde, dass das erfindungsgemäße Fertigbetonbauteil bzw. der erfindungsgemäße darin integrierte Transportanker einen einfachen und sicheren Transport des Bauteils zulässt und außerdem eine sehr einfache und präzise Höhenjustierung des montierten Bauteils erlaubt sowie weiterhin eine sichere und vollständige Einfüllung eines Füllmaterials bzw. Verpressmaterials ermöglicht. Insoweit kommen dem erfindungsgemäßen Transportanker mehrere Aufgaben zu, die nichtsdestoweniger effektiv und funktionssicher gelöst werden.

Es liegt im Rahmen der Erfindung, dass der erfindungsgemäße Transportanker zumindest bereichsweise und bevorzugt über seine gesamte Länge innen hohl ausgebildet ist. Der Transportanker weist somit empfohlenermaßen einen Hohlraum auf, der sich in Richtung seiner Längsachse L über seine gesamte Länge erstreckt. Der Durchmesser des Hohlraums beträgt zweckmäßigerweise zumindest 70 %, bevorzugt zumindest 75 %, sehr bevorzugt zumindest 80 % und besonders bevorzugt zumindest 85 % des Außendurchmessers des Transportankers. Es liegt fernerhin im Rahmen der Erfindung, dass der Transportanker im Querschnitt rund und vorzugsweise kreisförmig bzw. im Wesentlichen kreisförmig ausgebildet ist.

Eine besonders empfohlene Ausführungsform der Erfindung zeichnet sich dadurch aus, dass das erfindungsgemäße Fertigbetonbauteil bzw. eine erfindungsgemäße Fertigbetonplatte für einen befahrbaren Untergrund, beispielsweise für eine befahrbare Straße, ein befahrbares Parkdeck oder dergleichen ausgelegt ist. Die Dicke einer erfindungsgemäßen Fertigbetonplatte beträgt empfohlenermaßen 50 bis 200 mm, bevorzugt 70 bis 150 mm und besonders bevorzugt 75 bis 140 mm. Es empfiehlt sich, dass sich ein erfindungsgemäßer Transportanker über zumindest 60 %, vorzugsweise über zumindest 65 %, bevorzugt über zumindest 60 % und sehr bevorzugt über zumindest 75 % der Dicke einer Fertigbetonplatte erstreckt. Zweckmäßigerweise ist eine erfindungsgemäße Fertigbetonplatte in der Draufsicht rechteckig ausgebildet. Die Seitenlängen einer solchen rechteckigen Platte betragen nach einer empfohlenen Ausführungsform jeweils 800 bis 3000 mm gemäß einer Ausführungvariante 900 bis 2000 mm und insbesondere 1000 bis 1500 mm.

Es liegt im Rahmen der Erfindung, dass in das erfindungsgemäße Fertigbetonbauteil und insbesondere in die erfindungsgemäße Fertigbetonplatte eine Mehrzahl von Transportankern einbetoniert ist. Empfohlenermaßen weist ein Bauteil bzw. eine Platte 2 bis 8 Transportanker, bevorzugt 2 bis 6 Transportanker auf, die in das Bauteil bzw. in die Platte einbetoniert sind. - Weiterhin liegt es im Rahmen der Erfindung, dass die Längsachse L eines Transportankers quer, insbesondere senkrecht bzw. im Wesentlichen senkrecht zu dem Montage-Untergrund orientiert ist. Montage-Untergrund meint den Untergrund bzw. den Boden/Erdboden, auf dem ein erfindungsgemäßes Fertigbetonbauteil bzw. eine erfindungsgemäße Fertigbetonplatte montiert bzw. verlegt wird. Gemäß besonders bevorzugter Ausführungsform ist die Längsachse L eines Transportankers quer, insbesondere senkrecht bzw. im Wesentlichen senkrecht zu der Oberseite bzw. zu der befahrbaren Oberseite des Bauteils bzw. der Platte angeordnet. Oberseite meint dabei die dem Montage-Untergrund abgewandte Seite des Bauteils bzw. der Platte.

Es liegt im Rahmen der Erfindung, dass ein erfindungsgemäßer Transportanker aus zwei Teilankern zusammengesetzt sind, die an ihren einander zugewandten Enden miteinander verbunden sind und besonders bevorzugt miteinander verschweißt sind. Zweckmäßigerweise ergänzen sich die beiden Längsachsen der Teilanker zur Längsachse L des gesamten Transportankers. Eine bewährte Ausführungsform ist dadurch gekennzeichnet, dass die beiden Teilanker über an ihren aneinander zugewandten Enden jeweils angeordnete Fixierungsflansche aneinander befestigt sind und vorzugsweise miteinander verschweißt sind. Es hat sich bewährt, dass ein oberer Teilanker sich durch die obere Hälfte des Bauteils bzw. der Platte erstreckt und dass sich vorzugsweise ein unterer Teilanker durch eine untere Hälfte des Bauteils bzw. der Platte erstreckt. Oben und unten beziehen sich hier auf den montierten bzw. verlegten Zustand des Bauteils/der Platte. Es liegt im Rahmen der Erfindung, dass die beiden Teilanker an ihren aneinander zugewandten Enden jeweils einen Fixierungsflansch aufweisen und dass sich die Fixierungsflansche quer, vorzugsweise senkrecht bzw. im Wesentlichen senkrecht zur Längsachse L des Transportankers und bevorzugt senkrecht zu den beiden Längsachsen der beiden Teilanker erstrecken. Zweckmäßigerweise sind die Fixierungsflansche der beiden Teilanker in das Bauteil bzw. in die Platte einbetoniert. Bewährtermaßen läuft ein Fixierungsflansch über den Umfang des zugeordneten Teilankers um und bevorzugt ist ein solcher Fixierungsflansch bezüglich seines gesamten Umfangs in das Bauteil bzw. in die Platte einbetoniert.

Es liegt im Rahmen der Erfindung, dass ein erfindungsgemäßer Transportanker über seine gesamte Länge in das Bauteil bzw. in die Platte einbetoniert ist. Dann sind bei der Ausführungsform mit den beiden Teilankern beide Teilanker über ihre gesamte Länge in das Bauteil bzw. in die Platte einbetoniert. Empfohlenermaßen weist das obere Ende des Transportankers einen Abstand zur Oberseite des Bauteils bzw. der Platte auf und bevorzugt weist auch das untere Ende des Transportankers einen Abstand zu der Unterseite des Bauteils bzw. der Platte auf.

Erfindungsgemäß ist das Bauteil bzw. die Platte mittels eines Transportankers an einer Transportvorrichtung fixierbar. Dazu weist der Transportanker eine Fixierungseinrichtung für die Fixierung des Transportankers an der Transportvorrichtung auf, wobei die Fixierungseinrichtung zweckmäßigerweise am oberen Ende des Transportankers vorgesehen ist. Eine besonders empfohlene Ausführungsform ist dadurch gekennzeichnet, dass die Fixierungseinrichtung als Fixierungs-Gewinde und besonders bevorzugt als Fixierungs-Innengewinde des Transportankers ausgebildet ist. Dieses Fixierungs-Gewinde bzw. Fixierungs-Innengewinde ist bei der Ausführungsform mit den beiden Teilankern vorzugsweise in dem oberen Teilanker bzw. an dem oberen Ende des oberen Teilankers vorgesehen. Das Fixierungs-Gewinde bzw. Fixierungs-Innengewinde erstreckt sich bewährtermaßen über den Großteil der Länge des oberen Teilankers, insbesondere über mehr als 50 % der Länge des oberen Teilankers. Es empfiehlt sich, dass sich das Fixierungs-Gewinde bzw. das Fixierungs-Innengewinde über zumindest 20 %, vorzugsweise über zumindest 25 %, bevorzugt über zumindest 30 % und sehr bevorzugt über zumindest 35 % der Länge des erfindungsgemäßen Transportankers erstreckt.

Erfindungsgemäß weist der Transportanker zumindest ein und vorzugsweise lediglich ein verstellbares bzw. verschiebbares Justierelement auf und mit diesem Justierelement ist der Abstand des Bauteils bzw. der Abstand der Unterseite des Bauteils zu einem Montage-Untergrund justierbar. Nach sehr bevorzugter Ausführungsform der Erfindung ist das Justierelement als schraubbares Justierrohr ausgebildet, wobei dieses Justierrohr bei einem Schraubvorgang bzw. beim Verschrauben relativ zum übrigen Transportanker in Richtung der Längsachse L des Transportankers verschoben wird. Vorzugsweise ist das Justierelement bzw. das Justierrohr mit einem Justier-Gewinde für diese Verschraubbarkeit ausgestattet. Zweckmäßigerweise kann das schraubbare Justierrohr aus der Unterseite des Bauteils/der Platte herausgeschraubt werden und in die Unterseite des Bauteils/der Platte auch wieder hineingeschraubt werden. Je nach Stellung des schraubbaren Justierrohres ergibt sich dann ein bestimmter Abstand zwischen der Unterseite des Bauteils/der Platte und dem Montage-Untergrund. Durch diese Betätigung des Justierrohrs kann eine sehr effektive Höhenjustierung des erfindungsgemäßen Bauteils vorgenommen werden. Es liegt im Rahmen der Erfindung, dass das schraubbare Justierrohr in ein am unteren Ende des Transportankers vorgesehenes Justier-Innengewinde des Transportankers bzw. des unteren Teilankers einschraubbar ist. Zweckmäßigerweise erstreckt sich das Justier-Innengewinde über zumindest 10 %, vorzugsweise über zumindest 15 %, bevorzugt über zumindest 20 % und sehr bevorzugt über zumindest 25 % der Länge des gesamten Transportankers. Bewährtermaßen erstreckt sich das Justier-Innengewinde über mindestens 30 %, vorzugsweise über mindestens 35 %, bevorzugt über mindestens 40 % und sehr bevorzugt über zumindest 45 % der Länge des unteren Teilankers. Gemäß einer empfohlenen Ausführungsvariante der Erfindung ist die Oberseite des schraubbaren Justierrohres mit Betätigungselementen, insbesondere in Form von Kreuzschlitz-Ausnehmungen ausgestattet, so dass das Justierrohr mittels eines mit den Betätigungselementen wechselwirkenden Betätigungswerkzeuges, insbesondere in Form eines Kreuzschlitz-Werkzeuges schraubbar ist. Zweckmäßigerweise sind die Betätigungselemente bzw. Kreuzschlitz-Ausnehmungen an dem oberen Rand der Wandung des Justierrohres vorhanden. Dann kann nach bewährter Ausführungsform das Justierrohr mit einem Betätigungswerkzeug bzw. Kreuzschlitz-Werkzeug von oben durch den Hohlraum des Transportankers betätigt werden.

Es liegt im Rahmen der Erfindung, dass ein erfindungsgemäßer Transportanker innen hohl ausgebildet ist, wobei sich in Richtung der Längsachse L des Transportankers ein Hohlraum erstreckt, der den Einfüllkanal für das Füllmaterial bzw. das Verpressmaterial bildet. Dieses Füllmaterial bzw. Verpressmaterial wird in den Zwischenraum zwischen der Unterseite des Bauteils/der Platte und dem Montage-Untergrund gefüllt bzw. verpresst. Es liegt weiterhin im Rahmen der Erfindung, dass sich der Einfüllkanal durch das innen hohle Justierelement bzw. durch das innen hohle Justierrohr erstreckt. Zweckmäßigerweise erstreckt sich der Einfüllkanal bis in den Zwischenraum zwischen der Unterseite des Bauteils/der Platte und dem Montage-Untergrund. Empfohlenermaßen weist das Justierelement bzw. das Justierrohr an seinem unteren Ende zumindest eine Austrittsöffnung für das Füllmaterial/Verpressmaterial auf. Vorzugsweise ist die zumindest eine Austrittsöffnung in einer Seitenwandung des innen hohlen Justierrohres vorgesehen. Eine besonders bevorzugte Ausführungsform der Erfindung ist dadurch gekennzeichnet, dass eine Mehrzahl von Austrittsöffnungen für das Füllmaterial an dem Justierrohr vorgesehen sind und zwar zweckmäßigerweise zumindest zwei Austrittsöffnungen, die bevorzugt in der Seitenwandung des innen hohlen Justierrohres angeordnet sind. Eine besonders bewährte Ausführungsform zeichnet sich dadurch aus, dass zumindest zwei diametral gegenüberliegende Austrittsöffnungen in der Seitenwandung des innen hohlen Justierrohres angeordnet sind. Durch den Füllkanal und durch die Austrittsöffnung bzw. die Austrittsöffnungen wird das Füllmaterial/Verpressmaterial in den Zwischenraum zwischen der Unterseite des Bauteils/der Platte und dem Montage-Untergrund gebracht. Bei dem Füllmaterial handelt es sich beispielsweise um einen Flüssigkunststoff bzw. um eine kunststoffhaltige Flüssigkeit. Hier können aber auch Mörtel oder dergleichen eingesetzt werden.

Eine empfohlene Ausführungsform der Erfindung ist dadurch gekennzeichnet, dass der Transportanker im montierten bzw. verlegten Zustand des Bauteils/der Platte mit seinem unteren Ende auf zumindest einem elastischen Auflagerelement aufliegt. Vorzugsweise liegt das in dem Transportanker fixierte bzw. eingeschraubte Justierelement/Justierrohr mit seinem unteren Ende auf dem zumindest einen Auflagerelement auf. Bei dem elastischen Auflagerelement handelt es sich insbesondere um ein Auflagerelement bzw. um eine Auflagerplatte aus Gummi bzw. aus einem elastischen Kunststoff. Hier können beispielsweise zerschredderte Gummireifen als Material für das Auflagerelement eingesetzt werden.

Nach einer bevorzugten Ausgestaltung der Erfindung wird ein Untergrund, insbesondere ein befahrbarer Untergrund mit einer Mehrzahl bzw. mit einer Vielzahl nebeneinander angeordneter Fertigbetonplatten - beispielsweise mit 300 bis 400 Fertigbetonplatten - realisiert. Es liegt dabei im Rahmen der Erfindung, dass jede dieser Fertigbetonplatten eine Mehrzahl von einbetonierten Transportankern - insbesondere 3 bis 6, beispielsweise 4 einbetonierte Transportanker - aufweist. Vorzugsweise nimmt jede Fertigbetonplatte eine Fläche von 4 bis 10 m², bevorzugt von 6 bis 8 m² ein. Es liegt weiterhin im Rahmen der Erfindung, dass die Fertigbetonplatten zur Erstellung des Untergrundes bzw. des befahrbaren Untergrundes zunächst mittels zumindest einer Transportvorrichtung - beispielsweise mittels eines Transportkrans - in den gewünschten Positionen angeordnet werden, wobei die Fertigbetonplatten über ihre Transportanker an der Transportvorrichtung fixiert sind. Nach Positionierung der Fertigbetonplatten werden die Platten dann zweckmäßigerweise mittels der in den Transportankern vorgesehenen Justierelementen bezüglich ihres Abstandes bzw. bezüglich ihres vertikalen Abstandes zum Montage-Untergrund höhenjustiert. Es liegt dabei im Rahmen der Erfindung, dass diese Justierung jeweils durch die nach oben hin offenen Transportanker bzw. durch den Einfüllkanal der Transportanker hindurch erfolgt. Nachdem auf diese Weise vorzugsweise die Platten des gesamten Untergrundes bzw. des gesamten verfahrbaren Untergrundes höhenjustiert wurden, erfolgt zweckmäßigerweise die Verfüllung des Zwischenraumes zwischen den Platten und dem Montage-Untergrund mit Verfüllmaterial. Dabei liegt es weiterhin im Rahmen der Erfindung, dass das Verfüllmaterial in einem nach oben hin offenen Transportanker durch den Hohlraum des Transportankers bzw. durch den Einfüllkanal des Transportankers in den Zwischenraum eingebracht wird. Ein besonderer Vorteil der Erfindung liegt insoweit darin, dass ein einziges Bauelement - nämlich ein erfindungsgemäßer Transportanker - drei Funktionen erfüllen kann und zwar erstens die Fixierungsfunktion hinsichtlich der Fixierung der Fertigbetonplatte an der Transportvorrichtung, zweitens die Justierfunktion bezüglich der Betätigung des Justierelementes durch den Transportanker hindurch und drittens die Verfüllfunktion in Bezug auf das Verfüllen bzw. Vergießen des Zwischenraumes zwischen Platten und Montage-Untergrund. Aufgrund dieser Mehrfachfunktion der erfindungsgemäßen Transportanker kann mit den Fertigbetonplatten eine Verkehrsfläche mit möglichst geringen Öffnungsunterbrechungen geschaffen werden, indem in den Fertigbetonplatten lediglich die Öffnungen der Transportanker vorgesehen sind bzw. für alle Funktionen zur Verfügung stehen. - Besondere Bedeutung kommt im Rahmen der Erfindung auch dem elastischen Auflagerelement zu. Nach dem Verfüllen des Zwischenraumes zwischen den Platten und dem Montage-Untergrund würde die Hauptlast der Platten (immer noch) von den auf den Montage-Untergrund aufgestellten Transportankern übernommen. Insoweit müsste zur Verteilung der Lasten ein Zurückstellen bzw. Zurückschrauben der Justierelemente der Transportanker erfolgen. Die unter den Transportankern angeordneten elastischen Auflagerelemente bewirken in vorteilhafter Weise, dass ein Zurückstellen bzw. Zurückschrauben der Justierelemente nicht erforderlich ist und dass nichtsdestoweniger eine optimale Lastverteilung erfolgt.

Gegenstand der Erfindung ist somit ein Transportanker zum Einbetonieren in ein Fertigbetonteil, insbesondere in eine Fertigbetonplatte, wobei der Transportanker eine Fixierungseinrichtung für die Fixierung an einer Transportvorrichtung aufweist, wobei der Transportanker fernerhin zumindest ein, vorzugsweise lediglich ein verstellbares bzw. verschiebbares Justierelement umfasst, wobei mit diesem Justierelement der Abstand zu einem Montage-Untergrund einstellbar und wobei der Transportanker zumindest einen Einfüllkanal für das Einfüllen eines Füllmaterials bzw. Verpressmaterials zwischen Bauteil und Montage-Untergrund aufweist.

Der Erfindung liegt die Erkenntnis zugrunde, dass bei dem erfindungsgemäßen Bauteil und insbesondere mit dem erfindungsgemäßen Transportanker eine Mehrzahl von Funktionen effektiv erfüllt werden können. So dient der Transportanker neben der Fixierung an einer Transportvorrichtung auch als Justierhilfe für die vertikale Justierung des Bauwerks bzw. der Platte. Überraschenderweise ist diese Justierung mit dem zumindest einen Justierelement des Transportankers sehr präzise und einfach durchführbar. Zugleich kann der erfindungsgemäße Transportanker und insbesondere der Transportanker in Kombination mit seinem Justierelement als Einfüllkanal für ein Füllmaterial bzw. Verpressmaterial dienen. Auch hierzu ist der erfindungsgemäße Transportanker auf einfache, wenig aufwendige und effektive Weise einsetzbar. Von besonderer Bedeutung ist im Rahmen der Erfindung, dass die nach oben offene Öffnung eines Transportankers sowohl zur Fixierung des Bauteils an einer Transportvorrichtung als auch als Zugang für die Justierung eines Justierelementes dient und zudem auch für das Einfüllen des Füllmaterials bzw. Verpressmaterials benutzt werden kann. Aufgrund dieses mehrfunktionalen Charakters der Transportanker und ihrer Öffnungen bzw. Hohlräume können Betonbauteile bzw. Betonplatten mit lediglich einer geringen Anzahl von Unterbrechungsöffnungen realisiert werden. Hervorzuheben ist weiterhin, dass ein erfindungsgemäßes Bauteil mit integrierten Transportankern auf einfache und kostengünstige Weise hergestellt werden kann.

Nachfolgend wird die Erfindung anhand einer lediglich ein Ausführungsbeispiel darstellenden Zeichnung näher erläutert. Es zeigen in schematischer Darstellung:
- Fig. 1: einen Schnitt durch ein erfindungsgemäßes Bauteil bzw. durch eine erfindungsgemäße Platte mit integriertem/einbetoniertem Transportanker und
- Fig. 2: eine Draufsicht auf ein in dem Transportanker angeordnetes Justierelement/Justierrohr.

Die Figuren zeigen ein erfindungsgemäßes Fertigbetonbauteil in Form einer Fertigbetonplatte 1. In diese Fertigbetonplatte 1 mögen eine Mehrzahl von Transportankern 2 einbetoniert sein. Im Ausführungsbeispiel nach Fig. 1 ist lediglich ein Transportanker 2 dargestellt. Ein solcher Transportanker 2 dient zur Fixierung der Fertigbetonplatte 1 an einer Transportvorrichtung, beispielsweise an einem Kran oder dergleichen. Empfohlenermaßen und im Ausführungsbeispiel weist der Transportanker 2 an seinem oberen Ende eine Fixierungseinrichtung in Form eines Fixierungs-Innengewindes 3 auf. Über dieses Fixierungs-Innengewinde 3 wird der Transportanker 2 bzw. die Fertigbetonplatte 1 an der Transportvorrichtung - beispielsweise an einem Kran, fixiert. Das Fixierungs-Innengewinde 3 erstreckt sich bevorzugt und im Ausführungsbeispiel über zumindest 30 % der Länge des Transportankers 2.

In der Fig. 1 ist erkennbar, dass empfohlenermaßen und im Ausführungsbeispiel die Längsachse L des Transportankers 2 quer bzw. im Wesentlichen senkrecht zu dem Montage-Untergrund 4 orientiert ist. Weiterhin ist zweckmäßigerweise und im Ausführungsbeispiel diese Längsachse L senkrecht zu der Oberseite 5 der Platte 1 angeordnet. Vorzugsweise und im Ausführungsbeispiel ist der Transportanker 2 innen hohl ausgebildet und ein Hohlraum 17 erstreckt sich über die gesamte Länge des Transportankers 2.

Der Transportanker 2 ist aus zwei Teilankern 6, 7 zusammengesetzt, die an ihren aneinander zugewandten Enden verbunden sind; - im Ausführungsbeispiel über dort angeschlossene Fixierungsflansche 8 miteinander verschweißt. Dabei erstreckt sich der obere Teilanker 6 durch die obere Hälfte der Platte 1 und der untere Teilanker 7 durch die untere Hälfte der Platte 1. - Empfohlenermaßen und im Ausführungsbeispiel laufen die beiden Fixierungsflansche 8 jeweils über den Umfang des zugeordneten Teilankers 6, 7 um und erstrecken sich senkrecht zur Längsachse L des Transportankers 2. Es liegt im Rahmen der Erfindung, dass die miteinander verschweißten Fixierungsflansche 8 in den Beton der Platte 1 integriert bzw. einbetoniert sind. Im Übrigen ist der Transportanker 2 und damit auch die beiden Teilanker 6, 7 über ihre gesamte Länge in die Platte 1 einbetoniert. Im Ausführungsbeispiel weist der einbetonierte Transportanker 2 an seinem oberen Ende einen Abstand zur Oberseite 5 der Platte 1 auf und an seinem unteren Ende einen Abstand zur Unterseite 9 der Platte 1 auf.

Es liegt weiterhin im Rahmen der Erfindung, dass der erfindungsgemäße Transportanker 2 ein verstellbares Justierelement aufweist, mit dem der Abstand der Platte 1 zu dem Montage-Untergrund 4 einstellbar ist und mit dem somit eine Höhenjustierung der Platte 1 möglich ist. Empfohlenermaßen und im Ausführungsbeispiel ist das Justierelement als schraubbares Justierrohr 10 ausgebildet, wobei das Justierrohr 10 beim Verschrauben relativ zum übrigen Transportanker 2 in Richtung der Längsachse L des Transportankers 2 verschiebbar ist. Dazu ist vorzugsweise und im Ausführungsbeispiel das Justierrohr in ein am unteren Ende des Transportankers 2 vorgesehenes Justier-Innengewinde 11 eingeschraubt. Dieses Justier-Innengewinde 11 ist im Ausführungsbeispiel im unteren Teilanker 7 vorgesehen. Es erstreckt sich bevorzugt und im Ausführungsbeispiel über zumindest 25 % der Länge des Transportankers sowie bevorzugt und im Ausführungsbeispiel über zumindest 50 % der Länge des unteren Teilankers 7. Bewährtermaßen und im Ausführungsbeispiel sind an dem oberen Ende des Justierrohres 10 Kreuzschlitz-Ausnehmungen 12 vorgesehen, die mit einem nicht dargestellten Kreuzschlitz-Werkzeug betätigbar sind, so dass auf diese Weise das Justierrohr 10 aus der Unterseite 9 der Platte 1 herausgeschraubt oder in die Unterseite 9 der Platte 1 hereingeschraubt werden kann. Dadurch ist eine Höhenjustierung der Platte 1 möglich. Empfohlenermaßen und im Ausführungsbeispiel kann das Justierrohr 10 von oben durch den Hohlraum 17 des Transportankers 2 mittels eines Werkzeuges betätigt werden.

Es liegt im Rahmen der Erfindung, dass der erfindungsgemäße Transportanker 2 einen Einfüllkanal 13 für das Einfüllen eines (nicht dargestellten) Füllmaterials bzw. Verpressmaterials in den Zwischenraum 14 zwischen der Unterseite 9 der Platte 1 und dem Montage-Untergrund 4 aufweist. Zweckmäßigerweise und im Ausführungsbeispiel bildet der innere Hohlraum 17 des Transportankers 2 und somit auch der Hohlraum des Justierrohres 10 diesen Einfüllkanal 13. Das Einfüllmaterial bzw. Verpressmaterial wird also am oberen Ende des Transportankers 2 in den Hohlraum 17 des Transportankers 2 eingefüllt und gelangt über diesen Hohlraum 17 zu dem Zwischenraum 14 zwischen der Unterseite 9 der Platte 1 und dem Montage-Untergrund 4. Dabei hat sich bewährt, dass das Justierrohr 10 an seinem unteren Ende Austrittsöffnungen 15 für das Füllmaterial aufweist, wobei die Austrittsöffnungen 15 bevorzugt und im Ausführungsbeispiel in einer Seitenwandung des hohlen Justierrohres 10 vorgesehen sind. In der Fig. 1 ist lediglich eine vordere Austrittsöffnung 15 erkennbar. Hier mögen zwei diametral gegenüberliegende Austrittsöffnungen 15 für das Füllmaterial vorhanden sein.

Gemäß bevorzugter Ausführungsform und im Ausführungsbeispiel liegt der Transportanker 2 im montierten bzw. verlegten Zustand der Platte 1 mit seinem unteren Ende auf einem elastischen Auflagerelement 16 auf. Zweckmäßigerweise und im Ausführungsbeispiel ist dabei das untere Ende des Justierrohres 10 des Transportankers 2 auf dem Auflagerelement 16 angeordnet.

## Patentansprüche

1. Fertigbetonbauteil, insbesondere Fertigbetonplatte (1), - mit zumindest einem in das Bauteil einbetonierten Transportanker (2), wobei das Bauteil mittels des Transportankers (2) an einer Transportvorrichtung fixierbar ist, wobei der Transportanker (2) eine Fixierungseinrichtung für die Fixierung des Transportankers (2) an der Transportvorrichtung aufweist, wobei der Transportanker (2) zumindest ein, vorzugsweise lediglich ein verstellbares bzw. verschiebbares Justierelement aufweist, wobei mit diesem Justierelement der Abstand, bevorzugt der vertikale Abstand des Bauteils zu einem Montage-Untergrund (4) einstellbar ist und wobei der Transportanker (2) zumindest einen Einfüllkanal (13) für das Einfüllen eines Füllmaterials bzw. Verpressmaterials zwischen Bauteil und Montage-Untergrund (4) aufweist, **dadurch gekennzeichnet, dass** der Transportanker (2) aus zwei Teilankern (6, 7) zusammengesetzt ist, die mit ihren einander zugewandten Enden miteinander verbunden sind, wobei ein oberer Teilanker (6) sich durch die obere Hälfte des Bauteils bzw. der Platte (1) erstreckt und sich ein unterer Teilanker (7) durch eine untere Hälfte des Bauteils bzw. der Platte (1) erstreckt, wobei beide Teilanker (6, 7) über ihre gesamte Länge in das Bauteil bzw. in die Platte (1) einbetoniert sind, wobei die Fixierungseinrichtung in dem oberen Teilanker (6) vorgesehen ist.

2. Fertigbetonbauteil nach Anspruch 1, **dadurch gekennzeichnet, dass** das Fertigbetonbauteil eine Fertigbetonplatte (1) für einen befahrbaren Untergrund, insbesondere für eine befahrbare Straße oder dergleichen ist.

3. Fertigbetonbauteil nach einem der Ansprüche 1 oder 2, **dadurch gekennzeichnet, dass** in das Fertigbetonbauteil bzw. in die Fertigbetonplatte (1) eine Mehrzahl von Transportankern (2), vorzugsweise 2 bis 6 Transportanker (2) einbetoniert ist/sind.

4. Fertigbetonbauteil nach einem der Ansprüche 1 bis 3, **dadurch gekennzeichnet, dass** die Längsachse L des Transportankers (2) quer, insbesondere senkrecht bzw. im Wesentlichen senkrecht zu dem MontageUntergrund (4) und/oder zur Oberseite (5) bzw. zur befahrbaren Oberseite (5) des Bauteils orientiert ist.

5. Fertigbetonbauteil nach einem der Ansprüche 1 bis 4, **dadurch gekennzeichnet, dass** die beiden Teilanker (6, 7) an ihren einander zugewandten Enden miteinander verschweißt sind, vorzugsweise über Fixierungsflansche (8) miteinander verschweißt sind.

6. Fertigbetonbauteil nach einem der Ansprüche 1 bis 5, **dadurch gekennzeichnet, dass** die beiden Teilanker (6, 7) an ihren einander zugewandten Enden jeweils einen Fixierungsflansch (8) aufweisen und wobei sich die Fixierungsflansche (8) quer, vorzugsweise senkrecht bzw. im Wesentlichen senkrecht zur Längsachse L des Transportankers (2) erstrecken und zweckmäßigerweise in das Bauteil einbetoniert sind.

7. Fertigbetonbauteil nach einem der Ansprüche 1 bis 6, **dadurch gekennzeichnet, dass** die Fixierungseinrichtung als Fixierungs-Gewinde bzw. als Fixierungs-Innengewinde (3) des Transportankers (2) ausgebildet ist.

8. Fertigbetonbauteil nach einem der Ansprüche 1 bis 7, **dadurch gekennzeichnet, dass** das Justierelement als schraubbares Justierrohr (10) ausgebildet ist, wobei das Justierrohr (10) bei einem Schraubvorgang relativ zum übrigen Transportanker (2) in Richtung der Längsachse (L) des Transportankers (2) verschiebbar ist und wobei vorzugsweise das Justierrohr (10) in ein am unteren Ende des Transportankers (2) vorgesehenes Justier-Innengewinde (11) des Transportankers (2) bzw. des unteren Teilankers (7) eingreift.

9. Fertigbetonbauteil nach einem der Ansprüche 1 bis 8, **dadurch gekennzeichnet, dass** der Transportanker (2) innen hohl ausgebildet ist, wobei der sich in Richtung der Längsachse L des Transportankers (2) erstreckende Hohlraum (17) den Einfüllkanal (13) für das Füllmaterial bzw. Verpressmaterial bildet.

10. Fertigbetonbauteil nach Anspruch 9, **dadurch gekennzeichnet, dass** sich der Einfüllkanal (13) durch das innen hohle Justierelement bzw. durch das innen hohle Justierrohr (10) erstreckt.

11. Fertigbetonbauteil nach einem der Ansprüche 1 bis 10, **dadurch gekennzeichnet, dass** das Justierelement bzw. das Justierrohr (10) am unteren Ende zumindest eine Austrittsöffnung (15) für das Füllmaterial bzw. Verpressmaterial aufweist und wobei vorzugsweise die zumindest eine Austrittsöffnung (15) in einer Seitenwandung des innen hohlen Justierrohres (10) vorgesehen ist.

12. Fertigbetonbauteil nach einem der Ansprüche 1 bis 11, **dadurch gekennzeichnet, dass** der Transportanker (2) im montierten bzw. verlegten Zustand des Bauteils bzw. der Platte (1) mit seinem unteren Ende auf zumindest einem elastischen Auflagerelement (16) aufliegt und wobei vorzugsweise das Justierelement bzw. das Justierrohr (10) mit seinem unteren Ende auf dem Auflagerelement (16) aufliegt.

13. Transportanker zum Einbetonieren in ein Fertigbetonteil, vor allem in eine Fertigbetonplatte (1) - insbesondere nach einem der Ansprüche 1 bis 12 - wobei der Transportanker (2) eine Fixierungseinrichtung für die Fixierung an einer Transportvorrichtung aufweist, wobei der Transportanker (2) fernerhin zumindest ein, vorzugsweise lediglich ein verstellbares bzw. verschiebbares Justierelement umfasst, wobei mit diesem Justierelement der Abstand zu einem Montage-Untergrund (4) einstellbar ist und wobei der Transportanker (2) zumindest einen Einfüllkanal (13) für das Einfüllen eines Füllmaterials bzw. Verpressmaterials aufweist, **dadurch gekennzeichnet, dass** der Transportanker (2) aus zwei Teilankern (6, 7) zusammengesetzt ist, die mit ihren einander zugewandten Enden miteinander verbunden sind, wobei ein oberer Teilanker (6) sich durch die obere Hälfte des Bauteils bzw. der Platte (1) erstrecken kann und sich ein unterer Teilanker (7) durch eine untere Hälfte des Bauteils bzw. der Platte (1) erstrecken kann, wobei beide Teilanker (6, 7) über ihre gesamte Länge in das Bauteil bzw. in die Platte (1) einbetoniert werden können, wobei die Fixierungseinrichtung in dem oberen Teilanker (6) vorgesehen ist.

## Claims

1. A pre-cast concrete component, in particular a pre-cast concrete panel (1), - having at least one transport anchor (2) embedded in the component, the component being fixable to a transport apparatus by means of the transport anchor (2), the transport anchor (2) having a fixing device for fixing the transport anchor (2) to the transport apparatus, the transport anchor (2) having at least one, preferably only one, movable or displaceable adjusting element, by means of which adjusting element the distance, preferably the vertical distance, of the component from an installation subsurface (4) can be set, and the transport anchor (2) having at least one filling channel (13) for introducing a filling material or grouting material between the component and the installation subsurface (4), **characterised in that** the transport anchor (2) is composed of two part-anchors (6, 7) which are connected to each other by their mutually facing ends, wherein an upper part-anchor (6) extends through the upper half of the component or panel (1), and a lower part-anchor (7) extends through a lower half of the component or panel (1), wherein both part-anchors (6, 7) are embedded in the component or panel (1) over their entire length, wherein the fixing device is provided in the upper part-anchor (6).

2. The pre-cast concrete component according to Claim 1, **characterised in that** the pre-cast concrete component is a pre-cast concrete panel (1) for a subsurface which can be driven on, in particular for a road which can be driven on, or the like.

3. The pre-cast concrete component according to either of Claims 1 or 2, **characterised in that** a plurality of transport anchors (2), preferably 2 to 6 transport anchors (2), is/are embedded in the pre-cast concrete component or pre-cast concrete panel (1).

4. The pre-cast concrete component according to any one of Claims 1 to 3, **characterised in that** the longitudinal axis L of the transport anchor (2) is oriented transversely, in particular perpendicularly or substantially perpendicularly, to the installation subsurface (4) and/or to the top (5) or the top (5) which can be driven on, of the component.

5. The pre-cast concrete component according to any one of Claims 1 to 4, **characterised in that** the two part-anchors (6, 7) are welded to each other at their mutually facing ends, preferably welded to each other via fixing flanges (8) .

6. The pre-cast concrete component according to any one of Claims 1 to 5, **characterised in that** the two part-anchors (6, 7) each have a fixing flange (8) at their mutually facing ends, wherein the fixing flanges (8) extend transversely, preferably perpendicularly or substantially perpendicularly, to the longitudinal axis L of the transport anchor (2) and are expediently embedded in the component.

7. The pre-cast concrete component according to any one of Claims 1 to 6, **characterised in that** the fixing device is in the form of a fixing thread or a fixing internal thread (3) of the transport anchor (2).

8. The pre-cast concrete component according to any one of Claims 1 to 7, **characterised in that** the adjusting element is in the form of a screwable adjusting tube (10), wherein the adjusting tube (10) is displaceable relative to the other transport anchor (2) in the direction of the longitudinal axis (L) of the transport anchor (2) during a screwing process, and wherein the adjusting tube (10) preferably engages in an adjusting internal thread (11) of the transport anchor (2) or of the lower part-anchor (7), said adjusting internal thread being provided at the lower end of the transport anchor (2).

9. The pre-cast concrete component according to any one of Claims 1 to 8, **characterised in that** the transport anchor (2) is internally hollow, wherein the hollow space (17) extending in the direction of the longitudinal axis L of the transport anchor (2) forms the filling channel (13) for the filling material or grouting material.

10. The pre-cast concrete component according to Claim 9, **characterised in that** the filling channel (13) extends through the internally hollow adjusting element or through the internally hollow adjusting tube (10).

11. The pre-cast concrete component according to any one of Claims 1 to 10, **characterised in that** the adjusting element or the adjusting tube (10) has at the lower end at least one outlet opening (15) for the filling material or grouting material, and wherein preferably the at least one outlet opening (15) is provided in a side wall of the internally hollow adjusting tube (10).

12. The pre-cast concrete component according to any one of Claims 1 to 11, **characterised in that** in the installed or laid state of the component or panel (1), the transport anchor (2) rests with its lower end on at least one elastic bearing element (16), and wherein preferably the adjusting element or the adjusting tube (10) rests with its lower end on the bearing element (16).

13. A transport anchor for embedding in a pre-cast concrete component, in particular in a pre-cast concrete panel (1) - in particular according to any one of Claims 1 to 12 - the transport anchor (2) having a fixing device for fixing to a transport apparatus, the transport anchor (2) further comprising at least one, preferably only one, movable or displaceable adjusting element, by means of which adjusting element the distance from an installation subsurface (4) can be set, and the transport anchor (2) having at least one filling channel (13) for introducing a filling material or grouting material, **characterised in that** the transport anchor (2) is composed of two part-anchors (6, 7) which are connected to each other by their mutually facing ends, wherein an upper part-anchor (6) can extend through the upper half of the component or panel (1), and a lower part-anchor (7) can extend through a lower half of the component or panel (1), wherein both part-anchors (6, 7) can be embedded in the component or panel (1) over their entire length, wherein the fixing device is provided in the upper part-anchor (6).

## Revendications

1. Élément de construction en béton préfabriqué, notamment dalle en béton préfabriquée (1), pourvu d'au moins une ancre de transport (2) bétonnée dans l'élément de construction, l'élément de construction étant apte à être fixé au moyen de l'ancre de transport (2) sur un dispositif de transport, l'ancre de transport (2) comportant un système de fixation, destiné à fixer l'ancre de transport (2) sur le dispositif de transport, l'ancre de transport (2) comportant au moins un, de préférence uniquement un élément d'ajustage réglable ou translatable, à l'aide dudit élément d'ajustage, l'écart, de préférence l'écart vertical entre l'élément de construction et un support de montage (4) étant réglable et l'ancre de transport (2) comportant au moins un conduit de remplissage (13) pour le chargement d'une matière de remplissage ou d'une matière de compactage entre l'élément de construction et le support de montage (4), **caractérisé en ce que** l'ancre de transport (2) est composée de deux ancres partielles (6, 7), qui sont assemblées entre elles par leurs extrémités qui se font face, une ancre partielle (6) supérieure s'étendant à travers la moitié supérieure de l'élément de construction ou du panneau (1) et une ancre partielle (7) inférieure s'étendant à travers une moitié inférieure de l'élément de construction ou du panneau (1), les deux ancres partielles (6, 7) étant bétonnées sur toute leur longueur dans l'élément de construction ou dans le panneau (1), le système de fixation étant prévu dans l'ancre partielle (6) supérieure.

2. Élément de construction en béton préfabriqué selon la revendication 1, **caractérisé en ce que** l'élément de construction en béton préfabriqué est une dalle en béton préfabriquée (1) pour un support praticable, notamment pour une route praticable ou similaire.

3. Élément de construction en béton préfabriqué selon l'une quelconque des revendications 1 ou 2, **caractérisé en ce que** dans l'élément de construction en béton préfabriqué ou dans la dalle en béton préfabriquée (1) est/sont bétonnée(s) une multiplicité d'ancres de transport (2), de préférence de 2 à 6 ancres de transport (2).

4. Élément de construction en béton préfabriqué selon l'une quelconque des revendications 1 à 3, **caractérisé en ce que** l'axe longitudinal L de l'ancre de transport (2) est orienté à la transversale, notamment à la perpendiculaire ou sensiblement à la perpendiculaire du support de montage (4) et/ou de la face supérieure (5) ou de la face supérieure (5) praticable de l'élément de construction.

5. Élément de construction en béton préfabriqué selon l'une quelconque des revendications 1 à 4, **caractérisé en ce que** les deux ancres partielles (6, 7) sont soudées l'une à l'autre sur leurs extrémités qui se font face, de préférence par l'intermédiaire de brides de fixation (8).

6. Élément de construction en béton préfabriqué selon l'une quelconque des revendications 1 à 5, **caractérisé en ce que** sur leurs extrémités qui se font face, les deux ancres partielles (6, 7) comportent respectivement une bride de fixation (8) et les brides de fixation (8) s'étendant à la transversale, de préférence à la perpendiculaire ou sensiblement à la perpendiculaire de l'axe longitudinal L de l'ancre de transport (2) et étant opportunément bétonnées dans l'élément de construction.

7. Élément de construction en béton préfabriqué selon l'une quelconque des revendications 1 à 6, **caractérisé en ce que** le système de fixation est conçu sous la forme d'un filetage de fixation ou d'un taraudage de fixation (3) de l'ancre de transport (2).

8. Élément de construction en béton préfabriqué selon l'une quelconque des revendications 1 à 7, **caractérisé en ce que** l'élément d'ajustage est conçu sous la forme d'un tube d'ajustage (10) à visser, lors d'un vissage, le tube d'ajustage (10) étant translatable par rapport au reste de l'ancre de transport (2) dans la direction de l'axe longitudinal (L) de l'ancre de transport (2) et de préférence le tube d'ajustage (10) s'engageant dans un taraudage d'ajustage (11) de l'ancre de transport (2) ou de l'ancre partielle (7) inférieure, prévu sur l'extrémité inférieure de l'ancre de transport (2)

9. Élément de construction en béton préfabriqué selon l'une quelconque des revendications 1 à 8, **caractérisé en ce que** l'ancre de transport (2) est conçue avec un intérieur creux, la cavité (17) qui s'étend dans la direction de l'axe longitudinal L de l'ancre de transport (2) formant le conduit de remplissage (13) pour la matière de remplissage ou la matière de compactage.

10. Élément de construction en béton préfabriqué selon la revendication 9, **caractérisé en ce que** le conduit de remplissage (13) s'étend à travers l'élément d'ajustage creux ou à travers le tube d'ajustage (10) à intérieur creux.

11. Élément de construction en béton préfabriqué selon l'une quelconque des revendications 1 à 10, **caractérisé en ce que** sur l'extrémité inférieure, l'élément d'ajustage ou le tube d'ajustage (10) comporte au moins un orifice de sortie (15) pour la matière de remplissage ou la matière de compactage et de préférence l'au moins un orifice de sortie (15) étant prévu dans une paroi latérale du tube d'ajustage (10) à intérieur creux.

12. Élément de construction en béton préfabriqué selon l'une quelconque des revendications 1 à 11, caractérisé en ce lorsque l'élément de construction ou la dalle (1) est montée(e) ou posé(e), l'ancre de transport (2) repose par son extrémité inférieure sur au moins un élément d'appui (16) élastique et de préférence l'élément d'ajustage ou le tube d'ajustage (10) reposant par son extrémité inférieure sur l'élément d'appui (16).

13. Ancre de transport destinée à être bétonnée dans une pièce en béton préfabriquée, prioritairement dans une dalle en béton préfabriquée (1) (notamment selon l'une quelconque des revendications 1 à 12, l'ancre de transport (2) comportant un système de fixation destiné à être fixé sur un dispositif de transport, l'ancre de transport (2) comprenant en outre au moins un, de préférence uniquement un élément d'ajustage réglable ou translatable, à l'aide dudit élément d'ajustage, l'écart par rapport à un support de montage (4) étant réglable et l'ancre de transport (2) comportant au moins un conduit de remplissage (13) pour le chargement d'une matière de remplissage ou d'une matière de compactage, **caractérisée en ce que** l'ancre de transport (2) se compose de deux ancres partielles (6, 7) qui sont assemblées entre elles par leurs extrémités qui se font face, une ancre partielle (6) supérieure pouvant s'étendre à travers la moitié supérieure de l'élément de construction ou de la dalle (1) et une ancre partielle (7) inférieure pouvant s'étendre à travers une moitié inférieure de l'élément de construction ou de la dalle (1), les deux ancres partielles (6, 7) pouvant être bétonnées sur toute leur longueur dans l'élément de construction ou dans la dalle (1), le système de fixation étant prévu dans l'ancre partielle (6) supérieure.
